# EUROPÄISCHE PATENTSCHRIFT

(11) **EP 3 061 113 B1**
(45) Veröffentlichungstag und Bekanntmachung des Hinweises auf die Patenterteilung: **06.12.2017**
(21) Anmeldenummer: 14784050.8
(22) Anmeldetag: 13.10.2014
(51) Int. Cl.: H01H 37/76, H01C 7/12

(54) **ÜBERSPANNUNGSSCHUTZEINRICHTUNG, UMFASSEND MINDESTENS EINEN ÜBERSPANNUNGSABLEITER UND EINE, MIT DEM ÜBERSPANNUNGSABLEITER IN REIHE GESCHALTETE, THERMISCH AUSLÖSBARE SCHALTEINRICHTUNG**
OVERVOLTAGE PROTECTION SYSTEM COMPRISING AT LEAST ONE SURGE ARRESTER AND A THERMAL SWITCH IN SERIES WITH THE SURGE ARRESTER
DISPOSITIF DE PROTECTION CONTRE LES SURTENSIONS COMPRENANT AU MOINS UN PARAFOUDRE ET UN INTERRUPTEUR THERMIQUE EN SÉRIE AVEC LE PARAFOUDRE

(30) Priorität: 22.10.2013 DE 102013017597; 18.11.2013 DE 102013019390
(43) Veröffentlichungstag der Anmeldung: 31.08.2016
(73) Patentinhaber: Dehn + Söhne GmbH + Co. KG, 92318 Neumarkt/Opf. (DE)
(72) Erfinder: HIRSCHMANN, Helmut, 92348 Berg (DE); WITTMANN, Georg, 92283 Lauterhofen (DE); ZÄUNER, Edmund, 92334 Berching/Pollanten (DE)
(74) Vertreter: Kruspig, Volkmar
(86) Internationale Anmeldenummer: PCT/EP2014/071834
(87) Internationale Veröffentlichungsnummer: WO 2015/058985

(56) Entgegenhaltungen:
- EP-A1- 2 553 691
- US-A1- 2009 079 535
- US-A1- 2011 032 651

## Beschreibung

Die Erfindung betrifft eine Überspannungsschutzeinrichtung, umfassend mindestens einen Überspannungsableiter und eine, mit dem Überspannungsableiter in Reihe geschaltete, thermisch auslösbare Schalteinrichtung, wobei vorgenannte Mittel eine Baueinheit bilden und das thermische Auslösemittel im Bereich der zu erwartenden Erwärmung des Überspannungsableiters bei dessen Überlastung angeordnet ist, wobei das thermische Auslösemittel als nicht vom Betriebs- oder Stoßstrom durchflossenes Anschlagteil ausgebildet ist, welches bei thermischer Überlast eine Entriegelung der Schalteinrichtung freigibt, weiterhin das Anschlagteil thermisch und mechanisch mit einer Oberflächenseite des Überspannungsableiters gekoppelt ist und den Bewegungsweg eines mechanisch vorgespannten Entriegelungsschiebers blockiert, gemäß Oberbegriff des Anspruchs 1.

Aus der DE 295 19 313 U1 ist ein Überspannungsableiter auf Varistorbasis vorbekannt, wobei für eine direkte Übertragung der am Varistor im Schadensfall entstandenen unzulässigen Wärme auf eine thermische Auslöseeinrichtung gesorgt ist. Hierfür ist im Steckteil eine Tragwand vorhanden, wobei der Varistor an einer Seitenfläche der Tragwand und die thermische Auslösung sowie das dazu gehörige Schaltmittel an der anderen Seitenfläche der Tragwand angebracht sind. Hierdurch liegt die thermische Auslösung dem Varistor gegenüber. In einer Ausgestaltung sind eine oder mehrere Anschlussfahnen des Varistors durch die Trennwand hindurch in den Bereich eingeführt, in dem sich die thermische Auslösung und das entsprechende Schaltmittel befinden.

Die Führung des Betriebsstroms bzw. der auftretenden Überlastströme erfolgt über Kontaktmittel eines Steckteils, welches wiederum in ein Basisteil einbringbar ist. Der Strom gelangt über das Schaltmittel zum Varistor dergestalt, dass auch das eigentliche thermische Auslösemittel, insbesondere ausgebildet als Lot, stromdurchflossen ist.

Die gesamte Ausführung nach DE 295 19 313 U1 kann nur sehr kleine Ströme sicher schalten. Im Falle des Auftretens von Kurzschlussströmen oder bei Gleichspannungsanwendungen ist ein zusätzliches externes Schaltorgan, z.B. in Form eines separaten Schaltmittels bzw. einer Sicherung erforderlich.

Die EP 1 447 831 B1 oder EP 2 065 914 A1 zeigen baugleiche Kombinationen von Überspannungssteckteilen mit zusätzlichen Schalteinrichtungen, die entweder in ein gemeinsames Grundgehäuse eingebracht oder von einem solchen Gehäuse umgeben sind. Die dortigen Lösungen weisen ein Auslöse- bzw. Ausschaltverhalten auf, das nicht an die besonderen Eigenschaften der jeweils eingesetzten Überspannungsableiter, z.B. Varistoren, anpassbar ist.

Aus der DE 10 2011 018 556 A1 ist eine Überspannungsschutzvorrichtung, umfassend mindestens einen Überspannungsableiter und eine, mit dem Überspannungsableiter in Reihe geschaltete, thermisch auslösbare Schalteinrichtung vorbekannt. Das dortige Auslösemittel ist als nicht vom Betriebs- oder Stoßstrom durchflossenes Anschlagteil ausgebildet, welches bei thermischer Überlast eine Entriegelung der Schalteinrichtung freigibt, wobei diese ein erhöhtes Eigenlöschvermögen besitzt. Mit einer solchen Lösung sollen auftretende netzbedingte Fehler- oder Kurzschlussströme, die noch nicht zum Auslösen externer Sicherungen führen, von der internen Schalteinrichtung selbsttätig abgeschaltet werden, so dass sich ein erweiterter, lückenloser Eigenschutzbereich ergibt. Das vorbekannte Anschlagteil nach DE 10 2011 018 556 A1 ist thermisch und mechanisch mit dem Überspannungsableiter gekoppelt und sperrt den Verschiebeweg eines ebenfalls vorgesehenen Entriegelungsschiebers.

Im Öffnungsfall der Schalteinrichtung dringt in die sich voneinander weg bewegenden Kontaktstücke ein Trennelement ein, das aus einem isolierenden, Löschgas-abgebenden Material, z.B. POM bestehen kann.

Bei der Lösung nach DE 10 2011 018 556 A1 ist jedoch der erforderliche konstruktive und damit fertigungsseitige Aufwand nachteilig. Die dortigen Kontaktstücke müssen ineinandergreifen, wobei mindestens eines der Kontaktstücke beweglich auszuführen ist.

Aus dem Vorgenannten ist es daher Aufgabe der Erfindung, eine weiterentwickelte Überspannungsschutzeinrichtung, umfassend mindestens einen Überspannungsableiter und eine, mit dem Überspannungsableiter in Reihe geschaltete, thermisch auslösbare Schalteinrichtung anzugeben, wobei auf den Lösungsansatz eines nicht vom Stoßstrom durchflossenen Auslösemittels zurückzugreifen ist, jedoch der konstruktive und herstellungsseitige Aufwand bei gleichzeitiger Erhöhung der Betriebssicherheit minimiert werden soll.

Die Lösung der Aufgabe der Erfindung erfolgt durch eine Überspannungsschutzeinrichtung gemäß der Merkmalskombination nach Anspruch 1, wobei die Unteransprüche mindestens zweckmäßige Ausgestaltungen und Weiterbildungen umfassen.

Es wird demnach von einer Überspannungsschutzeinrichtung, umfassend mindestens einen Überspannungsableiter, ausgegangen. Der Überspannungsableiter ist bevorzugt als Varistor ausgeführt. Weiterhin ist eine, mit dem Überspannungsableiter in Reihe geschaltete, thermisch auslösbare Schalteinrichtung vorhanden. Die vorgenannten Mittel bilden eine Baueinheit und können von einem gemeinsamen Gehäuse umfasst werden. Die Baueinheit mit Gehäuse stellt ein Steckteil dar, das in einen entsprechenden Sockel einbringbar ist, zur diesbezüglichen Montage an oder in der zu schützenden Anlage. Das Steckteil ist im Störungsfall leicht austauschbar und kann durch ein intaktes Teil ersetzt werden.

Das thermische Auslösemittel der Schalteinrichtung ist im Bereich der zu erwartenden Erwärmung des Überspannungsableiters bei dessen Überlastung angeordnet. Bezüglich der Anordnung dieses Auslösemittels besteht quasi eine freie Wahl, da das Auslösemittel eben nicht in den Strompfad der Überspannungsschutzeinrichtung eingebracht werden muss.

Konkret ist das thermische Auslösemittel als nicht vom Betriebs- oder Stoßstrom durchflossenes Anschlagteil ausgebildet, welches bei thermischer Überlast eine Entriegelung der Schalteinrichtung freigibt bzw. die Schalteinrichtung selbst entriegelt. Weiterhin ist das Anschlagteil thermisch und mechanisch mit einer Oberflächenseite des Überspannungsableiters gekoppelt und blockiert den Bewegungsweg eines speziellen Entriegelungsschiebers. Der Entriegelungsschieber kann als Kunststoff-Spritz- oder -Press- bzw. -Gussteil ausgeführt werden und ist kostengünstig herstellbar.

Darüber hinaus ist der Entriegefungsschieber mechanisch vorgespannt, was mit Hilfe einer Feder oder dergleichen Kraftspeichereinrichtung realisierbar ist.

Erfindungsgemäß wird im Entriegelungsschieber, der z.B. einen langgestreckten Flächenabschnitt besitzt, ein Kontaktplättchen eingesetzt, welches die gewünschte elektrische Verbindung zwischen den Elementen der Schalteinrichtung herstellt.

Mit der Entriegelung unterliegt das Kontaktplättchen einer Verschiebebewegung mit der Folge einer Unterbrechung der Reihenschaltung sowie Bewegen des Entriegelungsschiebers hinein in den ursprünglich vom Kontaktplättchen eingenommenen Raum, wobei mindestens dieser hineinbewegte Abschnitt des Entriegelungsschiebers isoliert ausgebildet ist oder aus einem Löschgas-abgebenden Material besteht.

Die Abmessungen des Kontaktplättchens bezüglich der Öffnung oder Ausnehmung des Entriegelungsschiebers sind so gewählt, dass eine sichere Kontaktierung bezüglich der entsprechenden Elemente der Schalteinrichtung gewährleistet ist. Die Abmessungen des Kontaktplättchens z.B. hinsichtlich Querschnitt und Dicke sind an der gewünschten Stromtragfähigkeit orientiert.

Bei einer Ausführungsform der Erfindung besteht die Möglichkeit, das Kontaktplättchen mit Sicherungseigenschaften zu versehen.

In Weiterbildung der Erfindung ist ein Element der Schalteinrichtung als Stift oder Bolzen ausgebildet, welcher unter mechanischer Vorspannung in Richtung des weiteren Elements der Schalteinrichtung steht. Dieses weitere Element ist ein Gegenkontakt, der elektrisch mit der Anschlussseite des Überspannungsableiters, z.B. eines Varistors verbunden ist.

Der Stift oder Bolzen wiederum ist mit einem Anschlussbügel verbunden. Dieser Anschlussbügel kann gleichzeitig den äußeren Steckanschluss des als Steckteils ausgebildeten Überspannungsableiters darstellen.

Darüber hinaus ist erfindungsgemäß eine elastische Eigenschaften aufweisende Wippe, z.B. ebenfalls ausgebildet als Kunststoff-Spritzteil, vorgesehen, welche mit einem ersten Wippenende an einem Fixpunkt gelagert ist. Dieser Fixpunkt kann durch Elemente des Gehäuses des Steckteils realisiert werden. Ein zweites Wippenende greift an einen beweglichen Anschlag an.

Die elastische Eigenschaften aufweisende Wippe kann darüber hinaus aus einem metallischen Werkstoff mit entsprechend elastischen Eigenschaften bestehen. Denkbar ist auch eine Ausführungsform der Wippe als Verbundelement aus Kunststoff und Metall. Maßgeblich ist, dass für den erfindungsgemäßen Applikationsfall die Wippe in der Lage ist, als Kraftspeicher zu wirken, ohne dass ein Ab- oder Wegbrechen von Teilen der Wippe der Fall ist.

Der bewegliche Anschlag ist Teil eines Schwenkarms, wobei der Schwenkarm eine Ausformung besitzt, welche am Anschlagteil anliegt. Diese Ausformung kann z.B. eine Nase sein, die integraler Bestandteil des Schwenkarms ist. Auch der Schwenkarm kann als Kunststoff-Spritzteil realisiert werden.

Der Entriegelungsschieber weist erfindungsgemäß einen Sperrarm auf, weicher im nichtausgelösten Zustand vom Schwenkarm blockiert ist.

Weiterhin weist der Schwenkarm eine Führungsausnehmung für einen Achsbolzen auf, wobei die Schwenkbewegung des Schwenkarms um die Achse des Achsbolzens ausführbar ist. Der Achsbolzen kann integraler Bestandteil des Gehäuses sein und sich z.B. von einer Gehäusemittelfläche senkrecht erstrecken, um entsprechend den Schwenkarm mit dortiger Führungsausnehmung aufzunehmen.

Der Schwenkarm umfasst weiterhin einen Stiftfortsatz, weicher eine Ausnehmung im Boden des Gehäuses durchdringt und mit einer Fehler-Fernmeldeeinrichtung in Wechselwirkung treten kann.

Der Entriegelungsschieber selbst ist in einem Führungsteil beweglich gelagert, wobei das Führungsteil einen Raum zur Aufnahme einer Feder zum Zweck der Federvorspannung des Entriegelungsschiebers besitzt.

Das Führungsteil ist auf die gewünschten elektrischen Eigenschaften abgestellt und dimensioniert und besteht diesbezüglich aus entsprechend geeigneten Isolationsmaterialien, die vom Material übriger Teile, insbesondere des Gehäuses abweichen können. Damit müssen lediglich die Teile aus womöglich kostenintensiveren Materialien gefertigt werden, die einer entsprechenden elektrischen Belastung unterliegen. Sowohl das Führungsteil als auch der Entriegelungsschieber können aus einem isolierenden, gasabgebenden Material, z.B. POM bestehen.

Ergänzend besitzt der Entriegelungsschieber eine Zustandsanzeigefläche. Diese weist z.B. zur Oberseite des Gehäuses des Steckteils und gibt dort eine Anzeigefläche, z.B. Grün oder Rot, für Zustand "in Ordnung" oder "defekt" frei.

Wie bereits erwähnt, ist zweckmäßigerweise der Überspannungsableiter ein Varistor, welcher eine Oberflächenseite besitzt, die metallische, leitfähige Eigenschaften aufweist. Von dieser Oberflächenseite, die z.B. ein flächiges Metallstück sein kann, erstreckt sich ein kleineres Flächenstück, den Gegenkontakt bildend, bevorzugt senkrecht von der entsprechenden Oberflächenebene.

In einer bevorzugten Weiterbildung der Erfindung umfasst die vorerwähnte Oberflächenseite Fixierflächen, die sich beispielhaft ebenfalls senkrecht von der Oberflächenebene erstrecken und in komplementäre Aussparungen eines entsprechenden Gehäuseteils eingreifen, um den Varistor zu fixieren.

An der der vorerwähnten Oberflächenseite gegenüberliegenden Rückseite ist ein weiterer Kontakt des Varistors vorhanden, der mit einem weiteren Anschlussbügel in Verbindung steht, der ebenfalls in einen elektrischen Außenanschluss des Steckteils der jeweiligen Überspannungsschutzeinrichtung übergeht.

Die Erfindung soll nachstehend anhand eines Ausführungsbeispiels sowie unter Zuhilfenahme von Figuren näher erläutert werden.

Hierbei zeigen:
- Fig. 1 und 2: eine stark vereinfachte prinzipielle Ausbildung der erfindungsgemäßen Lösung im normalen Funktionszustand (Fig. 1) und im Abtrennfall (Fig. 2) und
- Fig. 3 und 4: eine perspektivische Darstellung der wesentlichen funktionalen Elemente der erfindungsgemäßen Überspannungsschutzeinrichtung im Betriebszustand (Fig. 3) und im Abtrennfall (Fig. 4), wobei bei den Darstellungen nach Fig. 3 und 4 der besseren Übersichtlichkeit halber das Gehäuse bzw. Teile des Gehäuses, die letztendlich ein Steckteil bilden, in Fortfall gekommen ist.

Wie aus den Fig. 1 und 2 ersichtlich, besteht die erfindungsgemäße Überspannungsschutzeinrichtung zunächst aus einem Überspannungsableiter 1, insbesondere einem Varistor 1, mit einer entsprechenden Oberflächenseite 2.

Auf der Oberflächenseite 2 des Varistors 1 ist ein Anschlagteil 4K befestigt. Dieses Anschlagteil 4K ist z.B. mit einem Lot auf der entsprechenden Oberflächenseite 2 fixiert. Wenn der Varistor 1 eine bestimmte Temperatur aufweist, welche die zulässige Betriebstemperatur überschreitet, schmilzt das Lot, welches das Anschlagteil 4K mit der Oberflächenseite 2 verbindet. Das Anschlagteil 4K führt dann eine Bewegung in Pfeilrichtung aus.

Innerhalb eines Führungsteils 3 ist ein Entriegelungsschieber 6 verschiebebeweglich gelagert, wobei der Entriegelungsschieber 6 unter Vorspannung einer Feder 61 steht. Die Federvorspannung bewirkt, dass der Entriegelungsschieber 6 veranlasst ist, bei fehlendem Anschlag sich bezogen auf die Fig. 1 bis 4 nach rechts zu bewegen. Dies ist mit der entsprechenden Pfeildarstellung innerhalb des Teils 6 in den Fig. 1 und 2 symbolisiert.

Weiterhin ist in den Fig. 1 und 2 die eigentliche Schalteinrichtung, umfassend die Teile 9, 10 und 11, ersichtlich.

Ein erstes Element ist als Stift oder Bolzen 11 ausgeführt, welcher unter mechanischer Vorspannung, symbolisiert durch die Feder XX, in Richtung des weiteren Elements 10 steht. Dieses weitere Element 10 bildet einen Gegenkontakt, der elektrisch mit der Anschlussseite 2 bzw. der entsprechenden Oberflächenseite und einem dort vorhandenen leitfähigen Teil des Überspannungsableiters 1 verbunden ist.
Das Teil 9 kann gleichzeitig mit einem in den Figuren gezeigten unteren Ende den Anschlussbügel bzw. einen Steckkontakt bilden.
Im normalen Betriebszustand gemäß Fig. 1 ist der Strompfad über die Teile 9, 11, 111 und 10 geschlossen. Das Teil 111 ist bevorzugt ein Kontaktplättchen, das in einer diesbezüglichen Ausnehmung des Entriegelungsschiebers 6 eingebettet ist. Dieses Kontaktplättchen 111 stellt also die gewünschte Verbindung zwischen dem Anschlussbügel 9 und dem Gegenkontakt 10, der mit dem Varistor in Verbindung steht, her.
Wenn die zulässige Betriebstemperatur überschritten wurde, löst sich das Anschlagteil bzw. Auslösemittel 4K und gelangt dann in eine Position ähnlich derjenigen wie in Fig. 2 gezeigt. Damit kann sich der Entriegelungsschieber 6 in Bildrichtung nach rechts bewegen. Die Folge ist, dass das Kontaktplättchen 111 aus dem Strompfad heraus ebenfalls nach rechts verschoben wird. Anstelle des Kontaktplättchens tritt nun ein isolierender Abschnitt des Entriegelungsschiebers in den frei werdenden Zwischenraum ein und sorgt für ein sehr hohes Eigenlöschvermögen. Der entsprechende Abschnitt des Entriegelungsschiebers 6 kann aus einem gasabgebenden Material, z.B. POM bestehen, was die Löscheigenschaften verbessert und dem Entstehen von Lichtbögen entgegenwirkt.
Dadurch, dass das thermische Auslösemittel 4K seine Ursprungsposition gemäß Fig. 2 verlassen hat, kann der Schwenkarm 4 gemäß der eingezeichneten Pfeildarstellung sich nach rechts bewegen. Dabei verliert auch die Vorspannkraft mittels symbolisch dargestellter Feder XX ihre Wirkung. Bei der Erfindung, wie in den Fig. 3 und 4 gezeigt, ist eine Wippe XX vorhanden, welche elastische Eigenschaften besitzt. Die Wippe erzeugt eine entsprechende Vorspannung, die in den Fig. 1 und 2 noch mit der gezeigten Feder symbolisiert ist. Ein erstes Wippenende ist an einem Fixpunkt X1 gelagert. Ein zweites Wippenende greift am beweglichen Anschlag X2 des Schwenkarms 4 an.

Der bewegliche Anschlag X2 ist also Teil des Schwenkarms 4, wobei der Schwenkarm 4 noch eine Ausformung X3 (siehe Fig. 3 und 4) besitzt, welche am Anschlagteil bzw. Auslösemittel 4K anliegt.

Der Entriegelungsschieber 6 umfasst noch einen Sperrarm X4, welcher im nichtausgelösten Zustand vom Schwenkarm 4 und einem dort vorhandenen Ende, ersichtlich insbesondere in der Fig. 3, blockiert ist.

Der Schwenkarm 4 besitzt eine Führungsausnehmung 41 für einen in den Figuren nicht dargestellten Achsbolzen, wobei die Schwenkbewegung des Schwenkarms 4 um den Achsbolzen ausführbar ist.

Der Schwenkarm 4 weist darüber hinaus einen Stiftfortsatz 42 auf, welcher eine Ausnehmung im Boden des nicht gezeigten Gehäuses durchdringt und mit einer ebenfalls nicht gezeigten Fehler-Fernmeldeeinrichtung in Wechselwirkung treten kann.

Aus den Fig. 3 und 4 ist erkennbar, dass der Entriegelungsschieber 6 in dem Führungsteil 3 beweglich gelagert ist, wobei das Führungsteil 3 einen Raum zur Aufnahme der Feder 61 besitzt.

Die Fig. 3 und 4 zeigen auch die am Entriegelungsschieber 6 ausgebildete bzw. an diesem angeformte Zustandsanzeigefläche 62.

Ein weiterer Anschlussbügel 92, dessen unteres Ende einen der Steckkontakte des Steckteils, das die Überspannungsschutzeinrichtung aufnimmt, bildet, steht mit einem weiteren Kontakt 93 des Überspannungsableiters 1 in Verbindung.

Der Überspannungsableiter 1 besitzt mehrere Fixierflächen 94, z.B. ausgebildet als metallische Abwinklungen, die in komplementäre Aussparungen eines nicht gezeigten Gehäuseteils eingreifen und den Varistor dort halten.

## Patentansprüche

1. Überspannungsschutzeinrichtung, umfassend mindestens einen Überspannungsableiter (1) und eine, mit dem Überspannungsableiter (1) in Reihe geschaltete, thermisch auslösbare Schalteinrichtung (9; 10; 11), wobei vorgenannte Mittel eine Baueinheit bilden und das thermische Auslösemittel (4K) im Bereich der zu erwartenden Erwärmung des Überspannungsableiters (1) bei dessen Überlastung angeordnet ist, wobei das thermische Auslösemittel (4K) als nicht vom Betriebs- oder Stoßstrom durchflossenes Anschlagteil ausgebildet ist, welches bei thermischer Überlast eine Entriegelung der Schalteinrichtung freigibt, weiterhin das Anschlagteil (4K) thermisch und mechanisch mit einer Oberflächenseite (2) des Überspannungsableiters (1) gekoppelt ist und den Bewegungsweg eines mechanisch vorgespannten (61) Entriegelungsschiebers (6) blockiert, wobei im Entriegelungsschieber (6) ein Kontaktplättchen (111) eingesetzt ist, welches eine elektrische Verbindung zwischen den Elementen (10; 11) der Schalteinrichtung herstellt, wobei mit Entriegelung das Kontaktplättchen (111) einer Verschiebebewegung unterliegt mit der Folge einer Unterbrechung der Reihenschaltung der Schalteinrichtung sowie Bewegen des Entriegelungsschiebers (6) hinein in den vom Kontaktplättchen (111) vormals eingenommenen Raum, wobei mindestens der Abschnitt des die Elemente der Schalteinrichtung trennenden Bereichs des Entriegelungsschiebers isolierend ausgebildet ist, wobei das Element (11) der Schalteinrichtung als Stift oder Bolzen (10) ausgebildet ist, welcher unter mechanischer Vorspannung in Richtung des Elements (11) steht, wobei letzteres ein Gegenkontakt ist, der elektrisch mit einer Anschlussfläche des Überspannungsableiters (1) verbunden ist,
der Stift oder Bolzen (10) mit einem Anschlussbügel (9) verbunden ist,
**dadurch gekennzeichnet, dass** eine elastische Eigenschaften aufweisende Wippe (XX) vorgesehen ist, welche mit einem ersten Wippenende an einem Fixpunkt (X1) gelagert ist und mit einem zweiten Wippenende an einem beweglichen Anschlag (X2) angreift.

2. Überspannungsschutzeinrichtung nach Anspruch 1,
**dadurch gekennzeichnet, dass**
der bewegliche Anschlag (X2) Teil eines Schwenkarms (4) ist, wobei der Schwenkarm (4) eine Ausformung (X3) besitzt, welche am Anschlagteil (4K) anliegt.

3. Überspannungsschutzeinrichtung nach Anspruch 2,
**dadurch gekennzeichnet, dass**
der Entriegelungsschieber (6) einen Sperrarm (X4) umfasst, welcher im nicht ausgelösten Zustand vom Schwenkarm (4) blockiert ist.

4. Überspannungsschutzeinrichtung nach Anspruch 3,
**dadurch gekennzeichnet, dass**
der Schwenkarm (4) eine Führungsausnehmung (41) für einen Achsbolzen aufweist, wobei die Schwenkbewegung um den Achsbolzen ausführbar ist.

5. Überspannungsschutzeinrichtung nach einem der Ansprüche 2 bis 4,
**dadurch gekennzeichnet, dass**
der Schwenkarm (4) einen Stiftfortsatz (42) umfasst, welcher eine Ausnehmung im Boden eines Gehäuses durchdringt und mit einer Fehler-Fernmeldeeinrichtung in Wechselwirkung tritt.

6. Überspannungsschutzeinrichtung nach einem der vorangegangenen Ansprüche,
**dadurch gekennzeichnet, dass**
der Entriegelungsschieber (6) in einem Führungsteil (3) beweglich gelagert ist, wobei das Führungsteil (3) einen Raum zur Aufnahme einer Feder (61) besitzt.

7. Überspannungsschutzeinrichtung nach einem der Ansprüche 3 bis 6,
**dadurch gekennzeichnet, dass**
der Entriegelungsschieber (6) eine Zustandsanzeigefläche (62) besitzt.

8. Überspannungsschutzeinrichtung nach einem der Ansprüche 1 bis 7,
**dadurch gekennzeichnet, dass**
der Überspannungsableiter ein Varistor ist, welcher eine Oberflächenseite (2) besitzt, die metallische, leitfähige Eigenschaften aufweist und von der sich ein Flächenstück, den Gegenkontakt (10) bildend, erstreckt.

9. Überspannungsschutzeinrichtung nach einem der Ansprüche 1 bis 8,
**dadurch gekennzeichnet, dass**
ein weiterer Anschlussbügel (92) mit einem Kontakt (93) des Überspannungsableiters (1) verbunden ist.

10. Überspannungsschutzeinrichtung nach einem der vorangegangenen Ansprüche,
**dadurch gekennzeichnet, dass**
am Überspannungsableiter (1) Fixierflächen (94) befindlich sind, die in komplementäre Aussparungen eines Gehäuseteils eingreifen.

## Claims

1. A surge protection device, comprising at least one surge arrester (1) and one thermally trippable switching device (9; 10; 11) connected in series with the surge arrester (1), wherein the aforementioned means form a structural unit and the thermal tripping means (4K) is arranged in the region in which heating of the surge arrester (1) is to be expected on overloading thereof, wherein the thermal tripping means (4K) is formed as a stop part through which no operating or surge current flows and which releases unlatching of the switching device in the case of thermal overload, wherein the stop part (4K) is further coupled thermally and mechanically to a surface side (2) of the surge arrester (1) and blocks the movement path of a mechanically prestressed (61) unlatching slide (6), wherein a contact platelet (111) is inserted into the unlatching slide (6), said contact platelet producing an electrical connection between the elements (10; 11) of the switching device, wherein the contact platelet (111), with unlatching, is subjected to a shifting movement resulting in an interruption to the series circuit of the switching device and movement of the unlatching slide (6) into the space previously assumed by the contact platelet (111), wherein at least the section of the region of the unlatching slide which separates the elements of the switching device is formed in an insulating manner, wherein the element (11) of the switching device is formed as a pin or bolt (10), which is mechanically prestressed in the direction of the element (11), wherein the latter is a counter-contact which is electrically connected to the connection surface of the surge arrester (1), the pin or bolt (10) is connected to a connection bracket (9), **characterized in that** a rocker (XX) having elastic properties is provided, which is mounted with a first rocker end on a fixed point (X1) and acts with a second rocker end on a movable stop (X2).

2. A surge protection device according to claim 1, **characterized in that** the movable stop (X2) is part of a swivel arm (4), wherein the swivel arm (4) comprises a formed portion (X3) which rests on the stop part (4K).

3. A surge protection device according to claim 2, **characterized in that** the unlatching slide (6) comprises a blocking arm (X4), which in the non-tripped state is blocked by the swivel arm (4).

4. A surge protection device according to claim 3, **characterized in that** the swivel arm (4) comprises a guide recess (41) for an axle pin, wherein the pivoting movement can be carried out about the axle pin.

5. A surge protection device according to one of the claims 2 to 4, **characterized in that** the swivel arm (4) comprises a pin protrusion (42) which penetrates a recess in the base of the housing and interacts with a fault communications device.

6. A surge protection device according to one of the preceding claims, **characterized in that** the unlatching slide (6) is movably mounted in a guide part (3), wherein the guide part (3) comprises a space for accommodating a spring (61).

7. A surge protection device according to one of the claims 3 to 6, **characterized in that** the unlatching slide (6) comprises a state indicator surface (62).

8. A surge protection device according to one of the claims 1 to 7, **characterized in that** the surge arrester is a varistor which comprises a surface side (2) having metallic, conductive properties and from which a surface portion extends which forms the counter-contact (10).

9. A surge protection device according to one of the claims 1 to 8, **characterized in that** a further connection bracket (92) is connected to a contact (93) of the surge arrester (1).

10. A surge protection device according to one of the preceding claims, **characterized in that** fixing surfaces (94) are disposed on the surge arrester (1) which engage in complementary recesses of a housing part.

## Revendications

1. Dispositif de protection contre les surtensions, comportant au moins un dérivateur de surtension (1) et un moyen de commutation (9 ; 10 ; 11) connecté en série avec le dérivateur de surtension (1) et déclenchable par voie thermique, les moyens mentionnés constituant une unité structurelle et le moyen de déclenchement thermique (4k) étant agencé dans la zone de l'échauffement à attendre du dérivateur de surtension (1) lors de sa surcharge,
dans lequel le moyen de déclenchement thermique (4k) est réalisé sous la forme d'une pièce de butée qui n'est pas traversée par le courant de fonctionnement ou de choc, qui, lors d'une surcharge thermique, autorise un déverrouillage du moyen de commutation, et la pièce de butée (4k) est couplée thermiquement et mécaniquement à un côté de surface (2) du dérivateur de surtension (1) et bloque le trajet de mouvement d'un poussoir de déverrouillage (6) précontraint mécaniquement (61), et une plaquette de contact (111) est mise en place dans le poussoir de déverrouillage (6), qui établit une connexion électrique entre les éléments (10 ; 11) du moyen de commutation, et par déverrouillage la plaquette de contact (111) est soumise à un mouvement de translation avec pour conséquence une interruption de la connexion en série du moyen de commutation ainsi qu'un déplacement du poussoir de déverrouillage (6) jusque dans l'espace qu'occupait avant la plaquette de contact (111), et au moins la portion de la zone du poussoir de déverrouillage séparant les éléments du moyen de commutation est réalisée isolante,
dans lequel
l'élément (11) du moyen de commutation est réalisé sous forme de tige ou de goujon (10) qui est sous précontrainte mécanique en direction de l'élément (11), ce dernier étant un contact antagoniste qui est connecté électriquement à une surface de branchement du dérivateur de surtension (1), et la tige ou le goujon (10) est relié(e) à un étrier de branchement (9),
**caractérisé en ce que**
il est prévu une bascule (XX) ayant des propriétés élastiques, qui est montée par une première extrémité à un point fixe (X1) et qui attaque par une seconde extrémité une butée mobile (X2).

2. Dispositif de protection contre les surtensions selon la revendication 1,
**caractérisé en ce que**
la butée mobile (X2) fait partie d'un bras pivotant (4), le bras pivotant (4) possédant une conformation (X3) qui prend appui contre la pièce de butée (4k).

3. Dispositif de protection contre les surtensions selon la revendication 2,
**caractérisé en ce que**
le poussoir de déverrouillage (6) comprend un bras de blocage (X4) qui bloque dans l'état non déclenché du bras pivotant (4).

4. Dispositif de protection contre les surtensions selon la revendication 3,
**caractérisé en ce que**
le bras pivotant (4) comprend un évidement de guidage (41) pour un boulon d'axe, le mouvement de pivotement pouvant avoir lieu autour du boulon d'axe.

5. Dispositif de protection contre les surtensions selon l'une des revendications 2 à 4,
**caractérisé en ce que**
le bras pivotant (4) comprend un prolongement de tige (42) qui traverse un évidement au fond d'un boîtier et qui vient en interaction avec un système de télé-avertissement d'erreur.

6. Dispositif de protection contre les surtensions selon la revendication 3,
**caractérisé en ce que**
le poussoir de déverrouillage (6) est monté mobile dans une pièce de guidage (3), et la pièce de guidage (3) possède un espace pour recevoir un ressort (61).

7. Dispositif de protection contre les surtensions selon l'une des revendications 3 à 6,
**caractérisé en ce que**
le poussoir de déverrouillage (6) possède une surface d'affichage d'état (62).

8. Dispositif de protection contre les surtensions selon l'une des revendications 1 à 7,
**caractérisé en ce que**
le dérivateur de surtension est une varistance qui possède un côté de surface (2) qui présente des propriétés métalliques conductrices et depuis lequel s'étend un élément surfacique formant le contact antagoniste (10).

9. Dispositif de protection contre les surtensions selon l'une des revendications 1 à 8,
**caractérisé en ce que**
un autre étrier de branchement (92) est relié à un contact (93) du dérivateur de surtension (1).

10. Dispositif de protection contre les surtensions selon l'une des revendications précédentes,
**caractérisé en ce que**
des surfaces de fixation (94) se trouvent sur le dérivateur de surtension (1), qui viennent s'engager dans des échancrures complémentaires d'une partie de boîtier.
